# EUROPÄISCHE PATENTSCHRIFT

(11) **EP 1 707 250 B1**
(45) Veröffentlichungstag und Bekanntmachung des Hinweises auf die Patenterteilung: **24.10.2007**
(21) Anmeldenummer: 05007227.1
(22) Anmeldetag: 02.04.2005
(51) Int. Cl.: A63H 17/12

(54) **Kinderspielfahrzeug**
Toy vehicle
Véhicule-jouet

(43) Veröffentlichungstag der Anmeldung: 04.10.2006
(73) Patentinhaber: Franz Schneider GmbH & Co. KG, 96465 Neustadt b. Coburg (DE)
(72) Erfinder: Ewringmann, Ulrich, 82024 Taufkirchen (DE)
(74) Vertreter: Flosdorff, Jürgen

(56) Entgegenhaltungen:
- EP-A- 0 783 906
- DE-U- 7 412 452
- DE-U1- 29 800 336
- US-A- 3 462 874

## Beschreibung

Die Erfindung betrifft ein Kinderspielfahrzeug mit zwei parallel nebeneinander verlaufenden, miteinander verbundenen, schwenkbaren Haltearmen, an deren freien Endbereich ein Ladegerät befestigt ist, wobei die Haltearme in einer angehobenen Position des Ladegerätes an dem Fahrzeugkörper verriegelbar sind und bei Freigabe der Verriegelung das Ladegerät in eine abgesenkte Position bewegen.

Spielfahrzeuge dieser Art haben für Kinder einen hohen Spielwert, da sie mit dem Ladegerät Gegenstände von einer Stelle zur anderen transportieren können. Dazu wird das Ladegerät an der Stelle, an der sich beispielsweise Holzstücke befinden, in eine abgesenkte Ladeposition gebracht, in der das Ladegerät die Holzstücke oder dergleichen aufnimmt, woraufhin das Ladegerät angehoben und in diesem Zustand an dem Fahrzeug verriegelt wird. Anschließend wird die Ladung zu ihrem Bestimmungsort transportiert, an dem sie abgelegt wird.

Aus EP-A-0 783 906 ist zum Beispiel ein Kinderspielfahrzeug bekannt.

Der vorliegenden Erfindung liegt die Aufgabe zugrunde, ein Spielfahrzeug der eingangs genannten Art anzugeben, das ein Ladegerät zum Greifen von bevorzugt langgestreckten Gegenständen wie Holzstücke hat, und das von einem Kind einfach und zuverlässig von Hand bedienbar ist.

Diese Aufgabe wird erfindungsgemäß durch die Merkmale des Patentanspruchs 1 gelöst.

Vorteilhafte Weiterbildungen der Erfindung sind in den Unteransprüchen gekennzeichnet.

Die Erfindung sieht vor, daß das Ladegerät ein Gabelgreifer ist, der zwei durch eine Gelenkeinrichtung miteinander verbundene Gabelgreiferhälften aufweist, die jeweils schwenkbar mit den Haltearmen des Kinderspielfahrzeugs verbunden sind, und daß einer der Haltearme ein mit einem Handgriff versehenes stabförmiges Betätigungselement aufweist, das entlang des Haltearms hin- und herbewegbar ist und an seinem Endbereich mit dem Gabelgreifer im Bereich der Gelenkeinrichtung verbunden ist, so daß beim Vorschub des Betätigungselementes die Gabelgreiferhälften geöffnet und beim Zurückziehen des Betätigungselementes in Richtung der Schließstellung bewegt werden.

Das erfindungsgemäße Kinderspielfahrzeug ist damit zum Laden von bevorzugt langgestreckten Gegenständen wie Holzstücken geeignet, wobei der Gabelgreifer auf einfache Weise von einem Kind durch Vorschieben und Zurückziehen des stabförmigen Betätigungselementes zu öffnen und zu schließen ist. Die Haltearme sind dabei an beiden Seiten des Motorblocks des Kinderspielfahrzeugs angelenkt, wo auch der Verriegelungsmechanismus, mit dem die Haltearme in der angehobenen Position fixierbar sind, vorgesehen ist. Wenn der Verriegelungsmechanismus, vorzugsweise eine an jedem Haltearm vorgesehene Klaue, die einen vom Motorblock seitlich vorstehenden Zapfen übergreifen kann, freigegeben wird, bewegen sich die miteinander zu einer Einheit verbundenen Haltearme infolge Schwerkraft nach unten, bis der Gabelgreifer auf dem Boden aufliegt, woraufhin der Gabelgreifer durch Vorschub des Betätigungselementes in die Öffnungsstellung bewegt wird. Dies kann auch vor dem Absenken der Haltearme erfolgen. Anschließend kann das Kinderspielfahrzeug - insbesondere mittels eines Tretantriebs, an dessen Stelle aber auch ein Motorantrieb vorgesehen sein kann - so vorgefahren werden, daß die untere Gabelgreiferhälfte einen aufzunehmenden Holzstapel oder dergleichen untergreift, woraufhin das stabförmige Betätigungselement mittels seines Handgriffs zurückgezogen wird, wodurch sich der Gabelgreifer soweit schließt, wie dies die Ladung zuläßt.

Anschließend werden die Haltearme bevorzugt mittels des Handgriffs des stabförmigen Betätigungselementes und eines weiteren Handgriffs, der an dem anderen Haltearm feststehend angebracht ist, in die angehobene Position hochgezogen, in der die klauenförmigen Verriegelungselemente der beiden Haltearme die seitlich vorstehenden Achsstummel bzw. Stifte übergreifen und in ihren Innenraum aufnehmen, wodurch die Haltearme mit dem beladenen Gabelgreifer in der angehobenen Stellung selbständig verriegelt werden. In diesem Zustand wird die Ladung dann zu ihrem Bestimmungsort gefahren, wo sie durch Öffnen des Gabelgreifers mittels des Betätigungselementes und gegebenenfalls durch erneutes Absenken der Haltearme abgelegt wird.

In weiterer Ausgestaltung der Erfindung ist vorgesehen, daß die Haltearme einen bevorzugt langgestreckten, im wesentlichen geradlinigen mittleren Abschnitt und jeweils zwei nach unten abgewinkelte Endabschnitte aufweisen. Die Haltearme sind im Bereich ihres freien Endes durch einen Querarm zu einer starren Einheit miteinander verbunden, wobei der Querarm bevorzugt an den oberen Enden der vorderen, von dem mittleren Abschnitten schräg nach vorne und unten weisenden Endabschnitten der Haltearme schwenkbar angebracht ist. Dieser Querarm ist gelenkig mit der oberen Gabelgreiferhälfte verbunden, vorzugsweise durch ein Gelenk, das an einem mittigen, nach vorne weisenden Ansatz des Querarms angeordnet ist und die obere Gabelgreiferhälfte in deren Mitte scharnierartig gelenkig hält.

Die untere Gabelgreiferhälfte ist bevorzugt an den unteren Enden der vorderen Endabschnitte der Haltearme angelenkt.

Das Betätigungselement zum Öffnen und Schließen des Gabelgreifers ist bevorzugt in Längsrichtung des mittleren Abschnitts des zugehörigen, bevorzugt rechten Haltearms geführt und ragt vorne aus dem Haltearm heraus, wo das Betätigungselement einen quer zu den Haltearmen, d.h. in Richtung des Querarms verlaufenden Endabschnitt aufweist, der an der unteren Gabelgreiferhälfte befestigt ist. Der querverlaufende Endabschnitt durchgreift dabei bevorzugt an der Rückseite der unteren Gabelgreiferhälfte angeformte Stege, die mit entsprechenden Löchern versehen sind. Diese miteinander fluchtende Löcher befinden sich unterhalb der Gelenkeinrichtung, die die beiden Gabelgreiferhälften verbindet.

Der mit dem Betätigungselement verbundene Handgriff, der bevorzugt etwa rechtwinklig zu dem Betätigungselement verläuft, ist in einem Langloch des Haltearms geführt, so daß das Betätigungselement auch von einem Kind leicht vorwärts und rückwärts bewegt werden kann. Das Betätigungselement ist bevorzugt eine Stange, die aus Metall besteht. Das Betätigungselement ist bevorzugt einstückig mit dem abgewinkelten Handgriff und dem ebenfalls abgewinkelten Endabschnitt ausgebildet.

Der an dem anderen Haltearm unbeweglich angebrachte Handgriff hat bevorzugt dieselbe Form wie der Handgriff des Betätigungselementes und ist an der mit der zurückgezogenen Position des anderes Handgriffs übereinstimmenden Stelle befestigt. Die beiden Handgriffe schließen mit dem mittleren Abschnitt der Haltearme bevorzugt einen Winkel von etwa 90° ein und sind an ihrem freien Ende jeweils mit einem kugelförmigen Knopf versehen.

Der Gabelgreifer besteht bevorzugt aus einem harten Kunststoff und ist im Spritzgußverfahren hergestellt.

Weitere Einzelheiten der Erfindung ergeben sich aus der nachfolgenden Beschreibung einer bevorzugten Ausführungsform der Haltearme und des Gabelgreifers, wobei das zugehörige Kinderspielfahrzeug nicht dargestellt ist.

Die Figuren zeigen:
- Figuren 1 A bis 1 D: die Haltearme mit dem Gabelgreifer in der geschlossenen Position in einer perspektivischen Ansicht, einer Vorderansicht, einer Seitenansicht und einer Aufsicht;
- Figuren 2A bis 2D: die Anordnung gemäß Figur 1 im leicht geöffneten Zustand des Gabelgreifers und
- Figuren 3A bis 4D: die Anordnung gemäß Figur 1 im vollständig geöffneten Zustand des Gabelgreifers.

Die Haltearme 1 und 2 sind an den Außenseiten des Motorblocks eines nicht dargestellten Kinderspieltraktors befestigt. Die beiden Haltearme sitzen schwenkbar auf seitlich von dem Motorblock abstehenden Achsstummeln, die in den Figuren 1C bis 3C durch das Bezugszeichen 3 angedeutet sind. Die Haltearme sind in einer angehobenen Position mittels begrenzt schwenkbarer Klauen 4 verriegelbar, die ebenfalls seitlich von dem Motorblock abstehende (nicht dargestellte) stabförmige Halterungen von oben ergreifen. Durch einen hier nicht interessierenden Mechanismus können die Klauen 4 so hochgeschwenkt werden, daß sie außer Eingriff mit den Halterungen geraten, so daß die Haltearme 1,2 mit dem im Bereich ihrer freien Enden befestigten Gabelgreifer 5 durch Schwerkraft zum Boden abgesenkt werden.

Die Haltearme 1,2 haben jeweils einen mittleren Abschnitt 6, der aus zwei stabförmigen Elementen bestehen kann, und nach unten abgewinkelte Endabschnitte 7 und 8. Diese Abschnitte sind zu einer starren Einheit zusammengesetzt.

Außerdem sind die Haltearme 1, 2 mittels eines Querarms 9 miteinander verbunden, so daß sie eine rahmenförmige Einheit bilden. Der Querarm 9 ist durch scharnierartige Gelenke 10 an den Haltearmen 1,2 befestigt.

Der Gabelgreifer 5 besteht aus einer oberen Gabelgreiferhälfte 11 und einer unteren Gabelgreiferhälfte 12, die durch eine ebenfalls scharnierartige Gelenkeinrichtung 13 miteinander verbunden sind.

Die obere Gabelgreiferhälfte 11 ist mittig an dem Querarm 9 angelenkt. Hierzu hat die obere Gabelgreiferhälfte 11 einen rückwärtigen Ansatz 14 mit einer Bohrung, die mit entsprechenden Bohrungen durch zwei parallel voneinander beabstandeten Stegen 1 5 fluchtet, durch die ein Stift als Gelenkachse verläuft. Dieses obere Gelenk ist mit dem Bezugszeichen 16 gekennzeichnet.

Die untere Gabelgreiferhälfte 12 ist an ihren beiden seitlichen Enden jeweils am unteren Ende der Endabschnitte 8 der Haltearme 1,2 angelenkt. Diese ebenfalls scharnierartigen Gelenke sind mit dem Bezugszeichen 17 bezeichnet.

Von dem rechten Haltearm 2 steht ein Handgriff 18 nach oben vor, der an seinem freien Ende mit einem kugelförmigen Knopf 19 versehen ist. Der durch einen Metallstab gebildete Handgriff 18 tritt durch ein Langloch in der oberen Wand des Haltearms 2 in dessen Innenraum ein und ist dort so abgewinkelt, daß er durch den mittleren Abschnitt 6 verläuft, wobei dieses stabförmige Betätigungselement 20 vorne aus dem nach unten abgewinkelten Endabschnitt 8 des Haltearms 2 austritt und dort zunächst nach unten und dann quer zur Ebene der Haltearme abgewinkelt ist. Dabei durchgreift der parallel zu dem Querarm 9 verlaufende, abgewinkelte Endabschnitt des stabförmigen Betätigungselementes 20 Bohrungen von Stegen, die an der Rückseite der unteren Gabelgreiferhälfte 12 angeformt sind. Diese Bohrungen liegen in der Darstellung der Figur 1C etwa vertikal unterhalb der Gelenkeinrichtung 13 der beiden Gabelgreiferhälften 11, 12.

In der geschlossenen Stellung des Gabelgreifers gemäß Figur 1 befindet sich der Handgriff 18 des Betätigungselementes 20 am rückwärtigen Ende des Langlochs 20a. Wenn der Handgriff 18 in die in Figur 2 dargestellte Zwischenposition vorgeschoben und damit das Betätigungselement 20 entsprechend vorgerückt wird, öffnet sich der Gabelgreifer 5 in die in Figur 2 dargestellte Zwischenöffnungsstellung. Durch weiteres Vorschieben des Handgriffs 18 und des Betätigungselementes 20 öffnet sich der Gabelgreifer vollständig, wie Figur 3 zeigt.

Der andere Haltearm 1 ist ebenfalls mit einem Handgriff 21 mit einem kugelförmigen Knopf 22 versehen. Dieser Handgriff 21 ist unverschieblich an dem Haltearm 1 befestigt und dient gemeinsam mit dem anderen Handgriff 18 dazu, die abgesenkten Haltearme mit dem Gabelgreifer vom Boden so anzuheben, daß die gesamte Anordnung wieder mittels der Klauen 4 in angehobener Stellung an dem Fahrzeug verriegelt wird, so daß das Fahrzeug mittels einer Tretkurbel oder mit Motorkraft zu der Stelle verfahrbar ist, an der z.B. von dem Gabelgreifer aufgenommene Holzstücke abgelegt werden sollen.

Der Gabelgreifer besteht aus Kunststoff und ist im Spritzgußverfahren hergestellt. Das stabförmige Betätigungselement 20 besteht bevorzugt mitsamt des Handgriffs 18 aus einem Metallstab.

## Patentansprüche

1. Kinderspielfahrzeug mit zwei nebeneinander angeordneten, gemeinsam schwenkbaren Haltearmen (1,2), an deren Endbereich ein Ladegerät (5) befestigt ist, wobei die Haltearme in einer angehobenen Position des Ladegeräts an dem Fahrzeugkörper (3) verriegelbar sind und bei Freigabe der Verriegelung das Ladegerät in eine abgesenkte Position führen,
**dadurch gekennzeichnet,**
**daß** das Ladegerät ein Gabelgreifer (5) ist, der zwei durch eine Gelenkeinrichtung (13) miteinander verbundene Gabelgreiferhälften (11,12) aufweist, die jeweils schwenkbar mit den Haltearmen verbunden sind, und daß ein Haltearm (2) ein mit einem Handgriff (18) versehenes stabförmiges Betätigungselement (20) aufweist, das entlang des Haltearms (2) hin- und herbewegbar ist und an seinem Endbereich mit dem Gabelgreifer (5) in der Nähe der Gelenkeinrichtung (13) verbunden ist, so daß beim Vorschub des Betätigungselementes (20) die Gabelgreiferhälften (11,12) geöffnet und beim Zurückziehen des Betätigungselementes (20) in Richtung der Schließstellung bewegt werden.

2. Kinderspielfahrzeug nach Anspruch 1,
**dadurch gekennzeichnet,**
**daß** die Haltearme (1,2) einen mittleren Abschnitt (6) und jeweils zwei nach unten abgewinkelte Endabschnitte (7,8) aufweisen.

3. Kinderspielfahrzeug nach Anspruch 1 oder 2,
**dadurch gekennzeichnet,**
**daß** die Haltearme (1,2) durch einen angelenkten Querarm (9) miteinander verbunden sind, der an den oberen Enden der vorderen Endabschnitte (8) der Haltearme (1,2) angelenkt ist.

4. Kinderspielfahrzeug nach Anspruch 3,
**dadurch gekennzeichnet,**
**daß** der Querarm (9) gelenkig mit der oberen Gabelgreiferhälfte (11) verbunden ist.

5. Kinderspielfahrzeug nach Anspruch 2 oder 3,
**dadurch gekennzeichnet,**
**daß** die untere Gabelgreiferhälfte (12) an den unteren Enden der vorderen Endabschnitte (8) der Haltearme (1,2) angelenkt ist.

6. Kinderspielfahrzeug nach einem der Ansprüche 1 bis 5,
**dadurch gekennzeichnet,**
**daß** das Betätigungselement (20) in Längsrichtung des mittleren Abschnitts (6) des zugehörigen Haltearms (2) geführt ist und einen quer zu den Haltearmen (1,2) verlaufenden Endabschnitt aufweist, der in Bohrungen der unteren Gabelgreiferhälfte (12) sitzt.

7. Kinderspielfahrzeug nach einem der Ansprüche 1 bis 6,
**dadurch gekennzeichnet,**
**daß** der mit dem Betätigungselement (20) verbundene Handgriff (18) in einem Langloch (20a) des Haltearms (2) geführt ist.

8. Kinderspielfahrzeug nach einem der Ansprüche 1 bis 7,
**dadurch gekennzeichnet,**
**daß** der andere Haltearm (1) mit einem unbeweglich angebrachten Handgriff (21) versehen ist.

## Claims

1. Child's toy vehicle with two jointly pivotable retaining arms (1, 2) which are disposed adjacent to one another with a loading device (5) fixed on the end region of the said arms, wherein the retaining arms can be locked in a raised position of the loading device on the vehicle body (3) and when the locking is released they guide the loading device into a lowered position, **characterised in that** the loading device is a claw gripper (5) having two claw gripper halves (11, 12) which are connected to one another by an articulating device (13) and are each pivotably connected to the retaining arms, and that a retaining arm (2) has a bar-like actuating element (20) which is provided with a handle (18), is movable to and fro along the retaining arm (2) and at its end region is connected to the claw gripper (5) in the vicinity of the articulating device (13), so that when the actuating element (20) moves forwards the claw gripper halves (11, 12) are opened and when the actuating element (20) moves back they are moved in the direction of the closed position.

2. Child's toy vehicle as claimed in Claim 1, **characterised in that** the retaining arms (1, 2) have a central portion (6) and in each case two end portions (7, 8) which are bent downwards.

3. Child's toy vehicle as claimed in Claim 1 or 2, **characterised in that** the retaining arms (1, 2) are connected to one another by an articulated transverse arm (9) which is articulated on the upper end of the front end portions (8) of the retaining arms (1, 2).

4. Child's toy vehicle as claimed in Claim 3, **characterised in that** the transverse arm (9) is connected in an articulated manner to the upper claw gripper half (11).

5. Child's toy vehicle as claimed in Claims 2 or 3, **characterised in that** the lower claw gripper half (12) is articulated on the lower ends of the front end portions (8) of the retaining arms (1, 2).

6. Child's toy vehicle as claimed in any one of Claims 1 to 5, **characterised in that** the actuating element (20) is guided in the longitudinal direction of the central portion (6) of the appertaining retaining arm (2) and has an end portion which extends transversely with respect to the retaining arms (1, 2) and is seated in boreholes in the lower claw gripper half (12).

7. Child's toy vehicle as claimed in any one of Claims 1 to 6, **characterised in that** the handle (18) connected to the actuating element (20) is guided in a slot (20a) in the retaining arm (2).

8. Child's toy vehicle as claimed in any one of Claims 1 to 7, **characterised in that** the other retaining arm (1) is provided with an immovably attached handle (21).

## Revendications

1. Véhicule-jouet comprenant deux bras de retenue (1, 2) disposés l'un à côté de l'autre et pouvant être basculés ensemble, sur la zone d'extrémité desquels est fixé un chargeur (5), les bras de retenue pouvant être verrouillés dans une position soulevée du chargeur sur le corps du véhicule (3) et, en cas de libération du verrouillage, guidant le chargeur dans une position abaissée,
**caractérisé en ce que**
le chargeur est un grappin à fourche (5), qui comporte deux moitiés de grappin à fourche (11, 12), reliées entre elles par un dispositif articulé (13), lesquelles sont reliées à chaque fois de façon basculante aux bras de retenue, et **en ce qu'**un bras de retenue (2) comporte un élément d'actionnement (20) en forme de barre dotée d'une manette (18), lequel élément peut être déplacé d'un côté et de l'autre le long du bras de retenue (2) et est relié sur sa zone d'extrémité au grappin à fourche (5) à proximité du dispositif articulé (13), de sorte que, lors de l'avancement de l'élément d'actionnement (20), les moitiés du grappin à fourche (11, 12) sont ouvertes et, lors du recul de l'élément d'actionnement (20), sont déplacées dans la direction de la position de fermeture.

2. Véhicule-jouet selon la revendication 1,
**caractérisé en ce que** les bras de retenue (1, 2) comportent un tronçon (6) central et à chaque fois deux tronçons d'extrémité (7, 8) coudés vers le bas.

3. Véhicule-jouet selon la revendication 1 ou 2,
**caractérisé en ce que**
les bras de retenue (1, 2) sont reliés entre eux par un bras transversal (9) articulé, qui est articulé sur les extrémités supérieures des tronçons d'extrémité (8) avant des bras de retenue (1, 2).

4. Véhicule-jouet selon la revendication 3,
**caractérisé en ce que**
le bras transversal (9) est relié de façon articulée à la moitié supérieure du grappin à fourche (12).

5. Véhicule-jouet selon la revendication 2 ou 3,
**caractérisé en ce que**
la moitié intérieure du grappin à fourche (12) est articulée sur les extrémités intérieures des tronçons d'extrémité (8) avant des bras de retenue (1, 2).

6. Véhicule-jouet selon l'une quelconque des revendications 1 à 5
**caractérisé en ce que**
l'élément d'actionnement (20) est guidé dans le sens longitudinal du tronçon (6) central du bras de retenue (2) correspondant et présente un tronçon d'extrémité agencé transversalement aux bras de retenue (1, 2), lequel tronçon est situé dans des perçages de la moitié inférieure du grappin à fourche (12)

7. Véhicule-jouet selon l'une quelconque des revendications 1 à 6
**caractérisé en ce que**
la manette (18) reliée à l'élément d'actionnement (20) est guidée dans un trou oblong (20a) du bras de retenue (2).

8. Véhicule-jouet selon l'une quelconque des revendications 1 à 7
**caractérisé en ce que**
l'autre bras de retenue (1) est doté d'une manette (21) placée de façon immobile.
